# EUROPÄISCHE PATENTSCHRIFT

(11) **EP 2 062 690 B1**
(45) Veröffentlichungstag und Bekanntmachung des Hinweises auf die Patenterteilung: **26.10.2011**
(21) Anmeldenummer: 07022671.7
(22) Anmeldetag: 22.11.2007
(51) Int. Cl.: B25B 13/06, B25B 23/10

(54) **Schraubervorsatz für eine maschinelle Schraubvorrichtung**
Screw device for a mechanical screw device
Dispositif de vissage pour un dispositif de vissage mécanique

(43) Veröffentlichungstag der Anmeldung: 27.05.2009
(73) Patentinhaber: MAGE AG, CH-1791 Courtaman (CH)
(72) Erfinder: Sponer, Wolfgang, 1230 Wien (AT)
(74) Vertreter: Kohler Schmid Möbus

(56) Entgegenhaltungen:
- EP-A- 1 078 718
- DD-A1- 240 516
- US-A- 3 601 168
- US-A- 3 869 942
- US-A- 5 168 781

## Beschreibung

Die Erfindung betrifft einen Schraubervorsatz für eine maschinelle Schraubvorrichtung zum Einschrauben von Schrauben in ein Werkstück, mit einer Schraubenkopfaufnahme zur Aufnahme des Kopfes einer Schraube, wobei mittels der Schraubenkopfaufnahme eine Drehantriebsbewegung der maschinellen Schraubvorrichtung auf den Schraubenkopf übertragbar ist, und wobei die Schraubenkopfaufnahme eine entgegen der Vorschubrichtung des Einschraubvorgangs wirksame Anlage für den Schraubenkopf bildet, und mit einer Haltevorrichtung zum Festlegen des Schraubenkopfs an der Schraubenkopfaufnahme in Vorschubrichtung des Einschraubvorgangs.

In der Praxis werden Schraubervorsätze meistens an maschinellen Schraubvorrichtungen in Form von Elektroschraubern verwendet. In diesem Fällen ist der Schraubervorsatz lösbar, beispielsweise über eine Steckverbindung, mit einer Antriebswelle des Elektroschraubers verbunden. Eine Drehantriebsbewegung der Antriebswelle wird mittels einer Schraubenkopfaufnahme des Schraubervorsatzes auf einen an der Schraubenkopfaufnahme anliegenden Schraubenkopf übertragen, um letztendlich die Schraube zum Einbringen in ein Werkstück in eine Drehbewegung zu versetzen. Der Einschraubvorgang einer Schraube ist üblicherweise beendet, wenn eine werkstückseitige Anlage des Schraubenkopfs (Unterseite des Schraubenkopfs) an dem Werkstück zur Anlage gelangt.

Schraubenkopfaufnahmen von üblichen Schraubervorsätzen weisen verschiedene Formen auf, welche jeweils auf den Schraubenkopf der einzubringenden Schraube abgestimmt sind. Beispielsweise ist die Schraubenkopfaufnahme zum Einschrauben einer Sechskantschraube als sechskantförmige Schraubennuss ausgebildet.

Ein gattungsgemäßer Schraubervorsatz ist aus der DD 240 516 A1 bekannt. Der vorbekannte Schraubervorsatz zeichnet sich durch eine Haltevorrichtung in Form einer Spanneinrichtung aus, mittels derer ein Schraubenkopf an der Schraubenkopfaufnahme festlegt werden kann und somit ein Herausfallen des Schraubenkopfes aus der Schraubenkopfaufnahme oder ein Verkippen des Schraubenkopfes gegenüber der Schraubenkopfaufnahme verhindert werden soll.

Hierzu besitzt die Spanneinrichtung des vorbekannten Schraubervorsatzes mehrere federnde Spannzangen, welche den Schraubenkopf beim Anlegen an die Schraubenkopfaufnahme umgreifen, wobei Rastriegel an den Enden der Spannzangen den Schraubenkopf hintergreifen. Im eingerasteten Zustand stehen die Rastriegel gegenüber dem Schraubenkopf in Richtung auf das Werkstück hin vor. Um ein Verkratzen der Werkstückoberfläche durch die vorstehenden Rastriegel der Spannzangen beim Einschraubvorgang zu vermeiden, schwenken die Rastriegel in Aussparungen an der Schraubenkopfaufnahme, sobald die Schraube zu Beginn des Einschraubvorgangs durch Aufsetzen der Schraube auf das Werkstück in Richtung der Schraubenkopfaufnahme gedrückt wird. Dadurch wird die Spanneinrichtung jedoch gelöst, obwohl gerade zu Beginn des Einschraubvorgangs der Schraubenkopf nach wie vor gegenüber der Schraubenkopfaufnahme verkippen könnte.

Aufgabe der vorliegenden Erfindung ist es, den vorbekannten Schraubervorsatz derart fortzuentwickeln, dass ein Schraubervorsatz erhalten wird, mit welchem das Verkippen eines Schraubenkopfes gegenüber der Schraubenkopfaufnahme und gleichzeitig Beeinträchtigungen des Werkstücks beim Einschraubvorgang zuverlässig vermieden werden können.

Diese Aufgabe wird durch einen Schraubervorsatz mit den Merkmalen des Patentanspruches 1 gelöst. Demzufolge ist die Haltevorrichtung lösbar, indem die Schraubenkopfaufnahme und die Haltevorrichtung in Vorschubrichtung des Einschraubvorgangs relativ zueinander in eine Anlagestellung verschiebbar sind. In der Anlagestellung ist der an der Schraubenkopfaufnahme anliegende Schraubenkopf ungehindert an ein Werkstück anlegbar.

Der erfindungsgemäße Schraubervorsatz zeichnet sich dadurch aus, dass zu Beginn des Einschraubvorgangs der Schraubenkopf sicher an der Schraubenkopfaufnahme angelegt bleibt. Der Schraubenkopf wird durch die Haltevorrichtung erst freigegeben, wenn die Schraubenkopfaufnahme und die Haltevorrichtung in Vorschubrichtung des Einschraubvorgangs relativ zueinander verschoben werden. Damit kann der Lösevorgang der Haltevorrichtung von dem Beginn des Einschraubvorgangs entkoppelt werden. Vor allem Schrauben mit sehr niedrigen Schraubenköpfen, bei denen die Gefahr des Verkippens besonders groß ist, können mit Hilfe des erfindungsgemäßen Schraubervorsatzes sicher in ein Werkstück eingebracht werden.

Insbesondere kann die Verschiebebewegung, bei welcher die Haltevorrichtung gelöst wird, erst kurz vor Abschluss des Einschraubvorgangs erfolgen. Zu diesem Zeitpunkt befindet sich die Schraube bereits in sicherem Eingriff mit dem Werkstück. Die Gefahr eines Verkippens der Schraube und damit eines Verkippens des Schraubenkopfes gegenüber der Schraubenkopfaufnahme ist dann nur noch sehr gering.

Indem die relative Verschiebebewegung zum Lösen der Haltevorrichtung in eine Anlagestellung erfolgt, in welcher der an der Schraubenkopfaufnahme anliegende Schraubenkopf ungehindert an ein Werkstück anlegbar ist, ist zugleich sichergestellt, dass Beeinträchtigungen des Werkstückes, beispielsweise ein Verkratzen des Werkstückes durch die Haltevorrichtung, vermieden werden können. Insbesondere kann eine werkstückseitige Anlage des Schraubenkopfs an das Werkstück zur Anlage gelangen, ohne daran durch die Haltevorrichtung gehindert zu werden.

Bei Einnahme der Anlagestellung ragt vorteilhafterweise die Haltevorrichtung in Vorschubrichtung des Einschraubvorgangs nicht zum Werkstück hin gegenüber dem an der Schraubenkopfaufnahme anliegenden Schraubenkopf bzw. gegenüber der werkstückseitigen Anlage des Schraubenkopfs vor. Der Schraubenkopf kann auf diese Weise mit dem Werkstück zur Anlage gelangen, ohne dass die Haltevorrichtung das Werkstück beispielsweise verkratzen könnte.

Besondere Ausführungsarten der Erfindung nach Patentanspruch 1 ergeben sich aus den abhängigen Patentansprüchen 2 bis 14.

Gemäß Patentanspruch 2 weist die Haltevorrichtung Halteelemente auf, welche derart angeordnet sind, dass der Schraubenkopf im Wesentlichen zwischen der

Schraubenkopfaufnahme und den Halteelementen festlegbar ist. Eine funktionssichere Lagesicherung des Schraubenkopfes an der Schraubenkopfaufnahme wird erhalten. Insbesondere kann der Schraubenkopf zwischen der Schraubenkopfaufnahme und den Halteelementen eingespannt oder eingeklemmt werden.

Bei einer bevorzugten Ausgestaltung der Erfindung nach Patentanspruch 3 wird die Handhabung einer mit dem erfindungsgemäßen Schraubervorsatz versehenen maschinellen Schraubvorrichtung durch eine Werkstückanlage an dem Schraubervorsatz vereinfacht. Eine Werkstückanlage in Form eines elastischen Rings zeichnet sich zudem durch eine besonders werkstückschonende, insbesondere kratzerarme, Ausführungsform aus.

Patentanspruch 4 betrifft eine bevorzugte Ausführungsform der Erfindung, bei welcher sich die Verschiebebewegung zum Lösen der Haltevorrichtung durch eine Verschiebebewegung der Werkstückanlage und der Schraubenkopfaufnahme relativ zueinander ergibt. Bei einem Einschraubvorgang bewegt sich die Schraubenkopfaufnahme mit fortschreitendem Eindringen der Schraube auf das Werkstück zu. Die Werkstückanlage bleibt jedoch, sobald sie an der Werkstückanlage anliegt, in Vorschubrichtung gegenüber dem Werkstück stehen. Zwangsläufig entsteht beim Einschraubvorgang folglich eine Relativbewegung zwischen der Schraubenkopfaufnahme und der am Werkstück anliegenden Werkstückanlage. Diese sich ergebende Relativbewegung wird vorteilhafter Weise zum Lösen der Haltevorrichtung genutzt. Ein gesonderter Antrieb für die Verschiebebewegung zum Lösen der Haltevorrichtung kann entfallen.

Der Zeitpunkt, zu welchem die Werkstückanlage beim Einschraubvorgang mit dem Werkstück in Kontakt gelangt, ist von der Länge der Schraube und dem Abstand zwischen der Schraubenkopfaufnahme und der Werkstückanlage zu Beginn des Einschraubvorgangs abhängig, bzw. ist davon abhängig, wie weit die Schraube zu Beginn des Einschraubvorgangs gegenüber der Werkstückanlage in Vorschubrichtung des Einschraubvorgangs vorsteht. Durch Veränderung der genannten Parameter kann folglich der Zeitpunkt, zu welchem die Werkstückanlage beim Einschraubvorgang an dem Werkstück zur Anlage gelangt, festgelegt werden. Da zu diesem Zeitpunkt auch die Verschiebebewegung zum Lösen der Haltevorrichtung einsetzt, kann auf diese Weise auch der Zeitpunkt, zu welchem die Verschiebebewegung zum Lösen der Haltevorrichtung einsetzt, festgelegt werden.

Der erfindungsgemäße Schraubervorsatz nach Patentanspruch 5 zeichnet sich dadurch aus, dass bei Einnahme der Anlagestellung der an der Schraubenkopfaufnahme anliegende Schraubenkopf an ein Werkstück anlegbar ist, ohne durch die Werkstückanlage daran gehindert zu werden.

Eine besonders schonende Werkstückbearbeitung ergibt sich nach Patentanspruch 6, indem die Werkstückanlage relativ zu der Schraubenkopfaufnahme drehbar ist. Denn dies ermöglicht, dass die Werkstückanlage auch bei sich drehender Schraubenkopfaufnahme unbewegt auf dem Werkstück verbleiben kann. Beeinträchtigungen des Werkstücks durch eine sich mit der Schraubenkopfaufnahme drehende Werkstückanlage werden vermieden.

Ausweislich der Patentansprüche 7 und 8 ergeben sich besonders kompakte und kostengünstige Bauarten des erfindungsgemäßen Schraubervorsatzes.

Durch einen entsprechenden Vorteil zeichnet sich auch die Ausführungsart der Erfindung nach Patentanspruch 9 aus, bei welcher Federelemente für die Halteelemente als ein einfach zu montierender federelastischer Ring ausgebildet sind. Besonders kostengünstig ist ein federelastischer Ring aus gummi- oder zähelastischem Werkstoff.

Patentanspruch 10 betrifft eine konstruktiv einfache Ausführungsart der Erfindung, bei welcher keine besonderen Elemente zum Lösen der Haltvorrichtung erforderlich sind, indem die Halteelemente durch den Schraubenkopf selbst aus der Einraststellung in die Freigabestellung verschoben werden können.

Ausweislich Patentanspruch 11 sind die Schraubenkopfaufnahme und die Haltevorrichtung in Vorschubrichtung des Einschraubvorgangs relativ zueinander in eine Grundstellung verschiebbar, in welcher der Schraubenkopf an der Schraubenkopfaufnahme durch beispielsweise Einrasten festlegbar ist. Nach Patentanspruch 12 nehmen die Schraubenkopfaufnahme und die Haltevorrichtung ohne äußere Krafteinwirkung die Grundstellung relativ zueinander ein. Da folglich ein Schraubenkopf an der Schraubenkopfaufnahme in der sich ohne besondere Vorkehrungen ergebenden Grundstellung festgelegt bzw. eingerastet werden kann, ergibt sich ein einfach zu handhabender Schraubervorsatz.

Eine hohe Anpassbarkeit an verschiedene Schrauben, insbesondere Schrauben mit unterschiedlich dicken Schraubenköpfen wird ausweislich Patentanspruch 13 durch eine Einstellbarkeit des Abstandes erhalten, welcher sich bei Einnahme der Grundstellung zwischen der Schraubenkopfaufnahme und den Halteelementen in Vorschubrichtung des Einschraubvorgangs ergibt. Die Anpassung an verschiedene Schraubenköpfe erfolgt besonders einfach, indem die Abstandseinstellung bei an der Schraubenkopfaufnahme anliegendem Schraubenkopf möglich ist.

Patentanspruch 14 betrifft eine Ausführungsform der Erfindung, bei der die Einstellbarkeit des Abstandes, welcher sich bei Einnahme der Grundstellung zwischen der Schraubenkopfaufnahme und den Halteelementen in Vorschubrichtung des Einschraubvorgangs ergibt, mit konstruktiv einfachen Mitteln realisiert ist.

Nachstehend wird die Erfindung anhand schematischer Darstellungen von Ausführungsbeispielen näher erläutert. Es zeigen:
- **Figur 1:**: einen Schraubervorsatz für eine maschinelle Schraub- vorrichtung mit einer an einer Schraubenkopfaufnahme des Schraubervorsatzes festgelegten Schraube,
- **Figur 2:**: den Schraubervorsatz aus Figur 1 in einer explosionsartigen Darstellung,
- **Figur 3:**: den Schraubervorsatz aus Figur 1 ohne die an der Schraubenkopfaufnahme festgelegte Schraube in einer Ansicht gemäß Figur 1 von links,
- **Figur 4:**: den Schraubervorsatz aus Figur 1 mit der an der Schraubenkopfaufnahme festgelegten Schraube in einer Ansicht gemäß Figur 1 von links,
- **Figur 5:**: einen Abschnitt des Schraubervorsatzes aus Figur 1 zu Beginn eines Einschraubvorgangs in einer Schnittdarstellung und
- **Figur 6:**: einen Abschnitt des Schraubervorsatzes aus Figur 1 nach Abschluss eines Einschraubvorgangs in einer Schnittdar- stellung.

Figur 1 zeigt einen Schraubervorsatz 1 für eine maschinelle Schraubvorrichtung zum Einschrauben von Schrauben in ein Werkstück.

Der Schraubervorsatz 1 weist eine Antriebswelle 2 auf, die an einem Ende dazu ausgebildet ist, in eine Werkzeugaufnahme einer maschinellen Schraubvorrichtung eingespannt oder eingesteckt zu werden. Zum Einschrauben einer an dem Schraubervorsatz 1 festgelegten Schraube 3 in ein Werkstück wird die Antriebswelle 2 durch die maschinelle Schraubvorrichtung, an welcher der Schraubervorsatz 1 aufgesetzt ist, mit einer Drehantriebsbewegung um eine Drehachse 4 gedreht. Zudem wird die Schraube 3 in eine entlang der Drehachse 4 verlaufende Vorschubrichtung 5 auf das Werkstück hin bewegt. Dies kann erfolgen, indem die maschinelle Schraubvorrichtung beispielsweise von Hand mitsamt dem Schraubervorsatz 1 und der darin festgelegten Schraube 3 in Vorschubrichtung 5 bewegt wird. Im Falle einer stationären Schraubvorrichtung kann selbstverständlich auch das Werkstück auf die Schraube 3 bzw. auf die maschinelle Schraubvorrichtung hin bewegt werden.

Figur 2 zeigt den Schraubervorsatz 1 aus Figur 1 in einer explosionsartigen Darstellung. Der Schraubervorsatz 1 besitzt eine mit einer Haltevorrichtung 6 für einen Schraubenkopf versehene Hülse 7. Die Hülse 7 ist gegenüber der Antriebswelle 2 sowohl um die Drehachse 4 drehbar als auch in Vorschubrichtung 5 verschiebbar. Zur Drehlagerung der Hülse 7 und zu deren Führung in Vorschubrichtung 5 dient ein Anlagestück 8, welches im montierten Zustand des Schraubervorsatzes 1 (Figur 1) mit der Hülse 7 verbunden ist. Hierzu greift ein Außengewinde 9 des Anlagestücks 8 in ein nicht gezeigtes Innengewinde der Hülse 7 ein.

Das Anlagestück 8 weist eine in Vorschubrichtung 5 verlaufende Axialbohrung auf, welche zur Aufnahme der Antriebswelle 2 im Bereich einer an der Antriebswelle 2 vorgesehenen zylindrischen Führungsfläche 10 dient. An der zylindrischen Führungsfläche 10 der Antriebswelle 2 ist das Anlagestück 8 um die Drehachse 4 drehbar und in Vorschubrichtung 5 verschiebbar gelagert. Eine mit der Antriebswelle 2 verbundene Anlagescheibe 11 begrenzt die Bewegung des Anlagestückes 8 gegenüber der Antriebswelle 2 in Vorschubrichtung 5.

Weiterhin ist eine Schraubenkopfaufnahme 12 an der Antriebswelle 2 vorgesehen. Im montierten Zustand des Schraubervorsatzes 1 (Figur 1) ist die Schraubenkopfaufnahme 12 in einer in Vorschubrichtung 5 verlaufenden Axialbohrung der Hülse 7 angeordnet. Aufgrund der Dreh- und Verschiebbarkeit der Hülse 7 gegenüber der Antriebswelle 2 sind auch die Hülse 7 und die mit der Antriebswelle 2 verbundene Schraubenkopfaufnahme 12 relativ zueinander um die Drehachse 4 drehbar und in Vorschubrichtung 5 verschiebbar.

Ein als Spiralfeder 13 ausgebildetes Federelement stützt sich einenends an Anlagescheibe 11 ab. Anderenends stützt sich die Spiralfeder 13 an der Hülse 7 ab. Hierzu weist die Axialbohrung der Hülse 7 einen in den Figuren nicht gezeigten radialen Absatz auf. Aufgrund der Beaufschlagung durch die Spiralfeder 13 wird die Anlagescheibe 11 entgegen der Vorschubrichtung 5 auf das Anlagestück 8 hin gedrückt. Ohne äußere Krafteinwirkungen liegt die Anlagescheibe 11 folglich aufgrund der Beaufschlagung durch die Spiralfeder 13 an dem Anlagestück 8 an. In dieser Stellung der Anlagescheibe 11 gegenüber dem Anlagestück 8 nehmen die Schraubenkopfaufnahme 12 und die an der Hülse 7 angeordnete Haltevorrichtung 6 zueinander eine definierte Relativstellung ein, die im folgenden Grundstellung genannt wird.

Figur 3 zeigt den Schraubervorsatz 1 ohne die an der Schraubenkopfaufnahme 12 festgelegte Schraube 3 in einer Ansicht gemäß Figur 1 von links. Um ein Verkratzen der Werkstückoberfläche beim Einschraubvorgang zu vermeiden, ist die Stirnseite 14 der Hülse 7 mit einem als Werkstückanlage dienenden Werkstückanlagering 15 versehen.

Die Schraubenkopfaufnahme 12 weist eine Form auf, welche an die Form des Schraubenkopfes der an ihr festzulegenden Schraube 3 angepasst ist. Aus Figur 2 ist ersichtlich, dass die Schraube 3 als Sechskantschraube ausgebildet ist. Der Schraubenkopf 16 weist einen sechskantförmigen Abschnitt und einen radial über den sechskantförmigen Abschnitt ragenden Rand auf.

Aus diesem Grunde ist die Schraubenkopfaufnahme 12 mit einer sechskantförmigen Aussparung 17 versehen, in welche der sechskantförmige Abschnitt des Schraubenkopfs 16 eingeschoben werden kann. Mittels der Schraubenkopfaufnahme 12 kann bei eingeschobenem Schraubenkopf 16 die Drehantriebsbewegung um die Drehachse 4 auf den Schraubenkopf 16 übertragen werden.

Zudem ist die Schraubenkopfaufnahme 12 mit einer Anlagefläche 18 versehen, welche eine entgegen der Vorschubrichtung 5 wirksame Anlage für den Rand des Schraubenkopfs 16 bildet.

Die Haltevorrichtung 6, welche als mechanische Haltevorrichtung 6 ausgebildet ist, weist sieben, in Figur 3 teilweise verdeckte Halteelemente in Form von Haltekugeln 19 auf. Die Haltekugeln 19 sind in Umfangsrichtung der Hülse 7 gleichmäßig verteilt angeordnet und in Radialbohrungen 20 der Hülse 7 in radialer Richtung verschiebbar gelagert. Ein Gummiring 21, welcher in einer an dem Außenumfang der Hülse 7 verlaufenden Nut 22 angeordnet ist, verhindert, dass die Haltekugeln 19 aus den Radialbohrungen 20 der Hülse 7 nach außen herausfallen können. Um ein Herausfallen der Haltekugeln 19 aus den Radialbohrungen 20 in die Axialbohrung 23 der Hülse 7 zu verhindern, sind die Öffnungen der Radialbohrungen 20 zu der Axialbohrung 23 hin kleiner als der Durchmesser der Haltekugeln 19 ausgebildet.

Die an der Außenöffnungen der Radialbohrungen angeordneten Abschnitte des Gummirings 21 dienen außerdem als Federelemente, welche die Haltekugeln 19 radial in Richtung auf die Axialbohrung 23 hin beaufschlagen. Aufgrund der Beaufschlagung durch den Gummiring 21 nehmen die Haltekugeln 19 ohne äußere Krafteinwirkung die in Figur 3 dargestellte Einraststellung ein, in welcher die Haltekugeln 19 in die Axialbohrung 23 der Hülse 7 hinragen. Entgegen der Federkraft des Gummirings 21 können die Haltekugeln 19 ausgehend von ihrer Einraststellung nach außen in eine Freigabestellung verschoben werden, in welcher die Haltekugeln 19 dann mit der Mantelfläche der Axialbohrung 23 fluchten.

Zum Einlegen einer Schraube 3 wird der Schraubenkopf 16 der Schraube 3 von vorne, gemäß Figur 1 von links, in die Axialbohrung 23 der Hülse 7 geschoben. Der Schraubenkopf 16 drückt hierbei die Haltekugeln 19 radial nach außen und kann auf diese Weise die Haltekugeln 19 entgegen der Vorschubrichtung 5 passieren. Sobald der Schraubenkopf 16 an der Schraubenkopfaufnahme 12 anliegt, werden die Haltekugeln 19 durch den Gummiring 21 in die Einraststellung zurückgeschoben. Dabei rasten die Haltekugeln 19 hinter dem Schraubenkopf 16 ein und legen ihn somit an der Schraubenkopfaufnahme 12 fest.

Figur 4 zeigt den Schraubervorsatz 1 mit einer an der Schraubenkopfaufnahme 12 eingespannten Schraube 3. Der Schraubenkopf 16 ist zwischen der Schraubenkopfaufnahme 12 und den Haltekugeln 19 eingerastet, wobei die Haltekugel 19 die von der Schraubenkopfaufnahme 12 abgewandte Seite des Schraubenkopfs 16 (Unterseite des Schraubenkopfes 16) hintergreifen. Die Haltevorrichtung 6 folglich steht in Vorschubrichtung 5 gegenüber dem an der Schraubenkopfaufnahme 12 festgelegten Schraubenkopf 16 vor. Für den Fall, dass in dem eingerasteten Zustand die Haltekugeln 19 den Schraubenkopf 16 in Richtung auf die Schraubenkopfaufnahme 12 drücken, ist der Schraubenkopf 16 besonders sicher eingespannt.

Der Ablauf eines mit Hilfe des Schraubervorsatzes 1 durchgeführten Einschraubvorgangs wird anhand der Figuren 6 und 7 näher erläutert. Figur 6 zeigt die Verhältnisse zu Beginn eines Einschraubvorgangs in einer Schnittdarstellung. Die Schraubenkopfaufnahme 12 und die Haltevorrichtung 6 sind in der Grundstellung relativ zueinander angeordnet. Mittels des Schraubervorsatzes 1 wird die an der Schraubenkopfaufnahme 12 festgelegte Schraube 3 mit einer Drehantriebsbewegung um die Drehachse 4 gedreht und zudem in Vorschubrichtung 5 auf ein Werkstück 24 hin bewegt, wodurch die Schraube 3 in das Werkstück 24 eindringt. Die Schraubenkopfaufnahme 12 und die Haltevorrichtung 6 verlassen zunächst die Grundstellung relativ zueinander nicht.

Bei fortschreitendem Eindringen der Schraube 3 kommt die Hülse 7 über den Werkstückanlagering 15 mit dem Werkstück 24 zur Anlage. Ab diesem Zeitpunkt wird die Hülse 7 und damit auch die an der Hülse 7 angeordnete Haltevorrichtung 6 durch das Werkstück 24 an einer weiteren Bewegung in Vorschubrichtung 5 gehindert. Da die Schraubenkopfaufnahme 12 aber gegenüber der Hülse 7 in Vorschubrichtung 5 verschiebbar ist, kann die Schraubenkopfaufnahme 12 im Folgenden weiter auf das Werkstück 24 hin bewegt werden, obwohl die Hülse 7 in Vorschubrichtung 5 stehen bleibt. Durch die weitere Vorschubbewegung der Schraubenkopfaufnahme 12 ergibt sich zwangsläufig eine Verschiebebewegung der Schraubenkopfaufnahme 12 gegenüber der stehenden Hülse 7 und folglich auch gegenüber der an der Hülse 7 vorgesehenen Haltevorrichtung 6.

Die auf diese Weise bewirkte Verschiebebewegung der Schraubenkopfaufnahme 12 und der Haltevorrichtung 6 relativ zueinander bewirkt das Lösen der Haltevorrichtung 6, indem die Haltekugeln 19 durch den an der Schraubenkopfaufnahme 12 anliegenden Schraubenkopf 16 von der Einraststellung nach außen in die Freigabestellung gedrückt werden.

In Figur 6 sind die Verhältnisse bei Abschluss des Einschraubvorgangs dargestellt. Die Unterseite des Schraubenkopfs 16, welche eine werkstückseitige Anlage des Schraubenkopfs 16 bildet, liegt nun direkt an dem Werkstück 24 an, ohne daran durch die Haltevorrichtung 6 oder den Werkstückanlagering 15 gehindert zu werden. Dies wird ermöglicht, indem die Schraubenkopfaufnahme 12 und die Haltevorrichtung 6 nun eine Anlagestellung einnehmen, in welcher die Haltevorrichtung 6 nicht gegenüber dem an der Schraubenkopfaufnahme 12 anliegenden Schraubenkopf 16 bzw. der Unterseite des Schraubenkopfs 16 in Vorschubrichtung 5 zu dem Werkstück 24 hin vorsteht.

Zudem ist ein ungehindertes Anlegen des Schraubenkopf 16 an das Werkstück 24 möglich, das bei Einnahme der Anlagestellung die dem Werkstück 24 zugeordnete Seite des Werkstückanlagerings 15 und die Unterseite des Schraubenkopfs 16 auf im Wesentlichen gleicher Höhe in Vorschubrichtung 5 angeordnet sind.

Aufgrund der Relativdrehbarkeit der Hülse 7 und der Schraubenkopfaufnahme 12 ergibt sich außerdem ein werkstückschonender Einschraubvorgang. Der an der Hülse 7 angeordnete Werkstückanlagering 15 muss, zumindest wenn er an dem Werkstück 24 anliegt, der Drehbewegung der Schraubenkopfaufnahme 12 nicht folgen und kann somit unbewegt an dem Werkstück 24 anliegen.

Im Übrigen ist der Schraubervorsatz 1 an Schrauben mit unterschiedlich dicken Schraubenköpfen anpassbar, da der Abstand, welcher sich bei Einnahme der Grundstellung zwischen der Schraubenkopfaufnahme 12 und den Haltekugeln 19 in Vorschubrichtung 5 ergibt, einstellbar ist. Die Einstellung erfolgt, indem das Anlagestück 8 weiter in die Hülse 7 in Vorschubrichtung 5 hinein- oder herausgedreht wird. Denn auf diese Weise ändert sich auch die Stellung der Anlagescheibe 11, welche in der Grundstellung an dem Anlagestück 8 anliegt, und infolgedessen auch die Stellung der mit der Anlagescheibe 11 verbundenen Schraubenkopfaufnahme 12 gegenüber der Hülse 7. Dies bewirkt wiederum eine Änderung der Relativstellung von Schraubenkopfaufnahme 12 und den an der Hülse 7 vorgesehenen Haltekugeln 19 in Vorschubrichtung 5.

Die Abstandsänderung kann vorteilhafterweise bei in die Schraubenkopfaufnahme 12 eingelegtem Schraubenkopf erfolgen. In diesem Fall kann unmittelbar beim Einstellvorgang überprüft werden, ob der Schraubenkopf durch die Haltevorrichtung 6 sicher an der Schraubenkopfaufnahme 12 festgelegt ist.

Es wird ein Schraubervorsatz für eine maschinelle Schraubvorrichtung zum Einschrauben von Schrauben in ein Werkstück beschrieben, welcher eine Schraubenkopfaufnahme 12 zur Aufnahme des Kopfes 16 einer Schraube 3 und eine Haltevorrichtung 6 zum Festlegen des Schraubenkopfs 16 an der Schraubenkopfaufnahme 12 aufweist. Um ein Verkippen des Schraubenkopfes 16 gegenüber der Schraubenkopfaufnahme 12 und Beeinträchtigungen des Werkstücks 24 beim Einschraubvorgang zuverlässig zu vermeiden, ist die Haltevorrichtung 6 lösbar, indem die Schraubenkopfaufnahme 12 und die Haltevorrichtung 6 in Vorschubrichtung 5 des Einschraubvorgangs relativ zueinander in eine Anlagestellung verschiebbar sind, in welcher der an der Schraubenkopfaufnahme 12 anliegende Schraubenkopf 16 ungehindert an ein Werkstück 24 anlegbar ist.

## Patentansprüche

1. Schraubervorsatz für eine maschinelle Schraubvorrichtung zum Einschrauben von Schrauben in ein Werkstück,
- mit einer Schraubenkopfaufnahme (12) zur Aufnahme des Kopfes (16) einer Schraube (3), wobei mittels der Schraubenkopfaufnahme (12) eine Drehantriebsbewegung der maschinellen Schraubvorrichtung auf den Schraubenkopf (16) übertragbar ist, und wobei die Schraubenkopfaufnahme (12) eine entgegen einer Vorschubrichtung (5) des Einschraubvorgangs wirksame Anlage für den Schraubenkopf (16) bildet, und
- mit einer Haltevorrichtung (6) zum Festlegen des Schraubenkopfs (16) an der Schraubenkopfaufnahme (12) in Vorschubrichtung (15) des Einschraubvorgangs,
**dadurch gekennzeichnet, dass**
zum Lösen der Haltevorrichtung (6) die Schraubenkopfaufnahme (12) und die Haltevorrichtung (6) in Vorschubrichtung (5) des Einschraubvorgangs relativ zueinander in eine Anlagestellung verschiebbar sind, in welcher der an der Schraubenkopfaufnahme (12) anliegende Schraubenkopf (16) ungehindert an ein Werkstück (24) anlegbar ist.

2. Schraubervorsatz nach Anspruch 1 **dadurch gekennzeichnet, dass** die Haltevorrichtung Halteelemente (19) aufweist, welche derart angeordnet sind, dass der Schraubenkopf (16) im Wesentlichen zwischen der Schraubenkopfaufnahme (12) und den Halteelementen (19) festlegbar ist.

3. Schraubervorsatz nach einem der vorhergehenden Ansprüche, **dadurch gekennzeichnet, dass** der Schraubervorsatz (1) eine Werkstückanlage (15), vorzugsweise eine Werkstückanlage (15) in Form eines elastischen Rings, aufweist.

4. Schraubervorsatz nach Anspruch 3, **dadurch gekennzeichnet, dass** die Werkstückanlage (15) und die Schraubenkopfaufnahme (12) relativ zueinander in Vorschubrichtung (5) des Einschraubvorgangs verschiebbar sind und dass aufgrund einer Verschiebebewegung der Werkstückanlage (15) und der Schraubenkopfaufnahme (12) in Vorschubrichtung (5) des Einschraubvorgangs relativ zueinander zugleich die Verschiebebewegung der Haltevorrichtung (6) und der Schraubenkopfaufnahme (12) in Vorschubrichtung (5) des Einschraubvorgangs relativ zueinander unter Lösen der Haltevorrichtung (6) erfolgt.

5. Schraubervorsatz nach Anspruch 3 oder 4, **dadurch gekennzeichnet, dass**, wenn die Schraubenkopfaufnahme (12) und die Haltevorrichtung (6) zueinander die Anlagestellung einnehmen, die dem Werkstück (24) zugeordnete Seite der Werkstückanlage (15) und die von der Schraubenkopfaufnahme (12) abgewandte Seite des an der Schraubkopfaufnahme (12) anliegenden Schraubenkopfs (16) auf im Wesentlichen gleicher Höhe in Vorschubrichtung (5) des Einschraubvorgangs angeordnet sind.

6. Schraubervorsatz nach einem der Ansprüche 3 bis 5, **dadurch gekennzeichnet, dass** die Werkstückanlage (15) und die Schraubenkopfaufnahme (12) um die Drehachse (4) der Drehantriebsbewegung relativ zueinander drehbar sind.

7. Schraubervorsatz nach einem der Ansprüche 3 bis 6, **dadurch gekennzeichnet, dass** die Haltevorrichtung (6) und die Werkstückanlage (15) an einer Hülse (7) vorgesehen sind, dass die Schraubenkopfaufnahme (12) in einer in Vorschubrichtung (5) des Einschraubvorgangs verlaufenden Axialbohrung (23) der Hülse (7) angeordnet ist und dass die Schraubenkopfaufnahme (12) und die Hülse (7) in Vorschubrichtung (5) des Einschraubvorgangs relativ zueinander verschiebbar und vorzugsweise um die Drehachse (4) der Drehantriebbewegung drehbar sind.

8. Schraubervorsatz nach einem der vorhergehenden Ansprüche, **dadurch gekennzeichnet, dass** die Haltevorrichtung (6) Halteelemente (19), vorzugsweise Haltekugeln, aufweist, welche in Radialbohrungen (20) einer Hülse (7) zwischen einer Einraststellung und einer Freigabestellung radial verschiebbar sind, wobei die Halteelemente (19) in der Einraststellung in die Axialbohrung (23) der Hülse (7) hinragen und wobei die Halteelemente (19) in der Freigabestellung mit der Mantelfläche der Axialbohrung (23) der Hülse (7) fluchten.

9. Schraubervorsatz nach einem der vorhergehenden Ansprüche, **dadurch gekennzeichnet, dass** Federelemente (21) für die Halteelemente (19), insbesondere in Form eines an dem Außenumfang einer Hülse (7) angeordneten federelastischen Rings, vorgesehen sind, welche die Halteelemente (19) derart beaufschlagen, dass die Halteelemente (19) ohne äußere Krafteinwirkung die Einraststellung einnehmen.

10. Schraubervorsatz nach einem der vorhergehenden Ansprüche, **dadurch gekennzeichnet, dass** bei der Verschiebebewegung der Schraubenkopfaufnahme (12) und der Haltevorrichtung (6) relativ zueinander in die Anlagestellung die Halteelemente (19) der Haltevorrichtung (6) durch den an der Schraubenkopfaufnahme (12) anliegenden Schraubenkopf (16) von der Einraststellung in die Freigabestellung verschiebbar sind und **dadurch** die Haltevorrichtung (6) lösbar ist.

11. Schraubervorsatz nach einem der vorhergehenden Ansprüche, **dadurch gekennzeichnet, dass** die Schaubenkopfaufnahme (12) und die Haltevorrichtung (6) in Vorschubrichtung (5) des Einschraubvorgangs relativ zueinander in eine Grundstellung verschiebbar sind, in welcher der Schraubenkopf (16) in Vorschubrichtung (5) des Einschraubvorgangs im Wesentlichen zwischen der Schraubenkopfaufnahme (12) und den Halteelementen (19) der Haltevorrichtung (6) festlegbar, vorzugsweise einrastbar, ist.

12. Schraubervorsatz nach einem der vorhergehenden Ansprüche, **dadurch gekennzeichnet, dass** ein Federelement (13), vorzugsweise eine Spiralfeder, vorgesehen ist, welches die Schraubenkopfaufnahme (12) derart beaufschlagt, dass die Schraubenkopfaufnahme (12) und die Haltevorrichtung (6) ohne äußere Krafteinwirkung die Grundstellung relativ zueinander einnehmen.

13. Schraubervorsatz nach einem der vorhergehenden Ansprüche, **dadurch gekennzeichnet, dass** der Abstand, welcher sich bei Einnahme der Grundstellung zwischen der Schraubenkopfaufnahme (12) und den Halteelementen (19) in Vorschubrichtung (5) des Einschraubvorgangs ergibt, vorzugsweise bei in die Schraubenkopfaufnahme (12) eingelegtem Schraubenkopf (16) einstellbar ist.

14. Schraubervorsatz nach einem der vorhergehenden Ansprüche, **dadurch gekennzeichnet, dass** zum Einstellen des Abstands, welcher sich bei Einnahme der Grundstellung zwischen der Schraubenkopfaufnahme (12) und den Halteelementen (19) in Vorschubrichtung (5) des Einschraubvorgangs ergibt, ein Anschlag (8) für die Schraubenkopfaufnahme (12) vorgesehen ist, dessen Relativstellung in Vorschubrichtung (5) des Einschraubvorgangs gegenüber der Haltevorrichtung (6) mittels eines Gewindeeingriffs einstellbar ist.

## Claims

1. Screwdriver attachment for a mechanical screwing device for screwing screws into a workpiece,
- comprising a screw head receptacle (12) for receiving the head (16) of a screw (3), wherein the screw head receptacle (12) can transfer a rotary drive motion of the mechanical screwing device to the screw head (16) and wherein the screw head receptacle (12) forms an abutment for the screw head (16), which acts against an advance direction (5) of the screwing-in process, and
- comprising a holding device (6) for fixing the screw head (16) to the screw head receptacle (12) in the advance direction (15) of the screwing-in process, **characterized in that**
for releasing the holding device (6), the screw head receptacle (12) and the holding device (6) can be displaced relative to each other in the advance direction (5) of the screwing-in process into an abutment position in which the screw head (16) abutting the screw head receptacle (12) can be applied to a workpiece (24) without being obstructed.

2. Screwdriver attachment according to claim 1, **characterized in that** the holding device has holding elements (19) which are arranged in such a fashion that the screw head (16) can be substantially fixed between the screw head receptacle (12) and the holding elements (19).

3. Screwdriver attachment according to any one of the preceding claims, **characterized in that** the screwdriver attachment (1) has a workpiece abutment (15), preferably a workpiece abutment (15) in the form of an elastic ring.

4. Screwdriver attachment according to claim 3, **characterized in that** the workpiece abutment (15) and the screw head receptacle (12) can be displaced relative to each other in the advance direction (5) of the screwing-in process and, due to a displacement motion of the workpiece abutment (15) and the screw head receptacle (12) relative to each other in the advance direction (5) of the screwing-in process, the displacement motion of the holding device (6) and of the screw head receptacle (12) relative to each other in the advance direction (5) of the screwing-in process takes place at the same time, thereby releasing the holding device (6).

5. Screwdriver attachment according to claim 3 or 4, **characterized in that**, when the screw head receptacle (12) and the holding device (6) assume the abutment position with respect to each other, the side of the workpiece abutment (15) associated with the workpiece (24) and the side of the screw head (16) abutting the screw head receptacle (12) and facing away from the screw head receptacle (12) are arranged at substantially the same height in the advance direction (5) of the screwing-in process.

6. Screwdriver attachment according to any one of the claims 3 to 5, **characterized in that** the workpiece abutment (15) and the screw head receptacle (12) can be rotated relative to each other about the axis of rotation (4) of the rotary drive motion.

7. Screwdriver attachment according to any one of the claims 3 to 6, **characterized in that** the holding device (6) and the workpiece abutment (15) are provided on a sleeve (7), the screw head receptacle (12) is arranged in an axial bore (23), extending in the advance direction (5) of the screwing-in process, of the sleeve (7), and the screw head receptacle (12) and the sleeve (7) can be displaced relative to each other in the advance direction (5) of the screwing-in process and can preferably be rotated about the axis of rotation (4) of the rotary drive motion.

8. Screwdriver attachment according to any one of the preceding claims, **characterized in that** the holding device (6) comprises holding elements (19), preferably holding balls, which can be radially displaced in radial bores (20) of a sleeve (7) between a locking position and a released position, wherein the holding elements (19) project into the axial bore (23) of the sleeve (7) in the locked position, and wherein the holding elements (19) are aligned with the jacket surface of the axial bore (23) of the sleeve (7) in the released position.

9. Screwdriver attachment according to any one of the preceding claims, **characterized in that** spring elements (21) are provided for the holding elements (19), in particular in the form of a spring-elastic ring disposed on the outer periphery of a sleeve (7), which load the holding elements (19) in such a fashion that the holding elements (19) assume the locked position without the action of an external force.

10. Screwdriver attachment according to any one of the preceding claims, **characterized in that**, during the displacement motion of the screw head receptacle (12) and the holding device (6) relative to each other into the abutment position, the holding elements (19) of the holding device (6) can be displaced from the locked position into the released position by means of the screw head (16) abutting the screw head receptacle (12), thereby releasing the holding device (6).

11. Screwdriver attachment according to any one of the preceding claims, **characterized in that** the screw head receptacle (12) and the holding device (6) can be displaced relative to each other in the advance direction (5) of the screwing-in process into a basic position, in which the screw head (16) can be substantially fixed, preferably locked, in the advance direction (5) of the screwing-in process between the screw head receptacle (12) and the holding elements (19) of the holding device (6).

12. Screwdriver attachment according to any one of the preceding claims, **characterized in that** a spring element (13), preferably a spiral spring, is provided which loads the screw head receptacle (12) in such a fashion that the screw head receptacle (12) and the holding device (6) assume the basic position relative to each other without the action of an external force.

13. Screwdriver attachment according to any one of the preceding claims, **characterized in that** the separation between the screw head receptacle (12) and the holding elements (19) in the advance direction (5) of the screwing-in process, which is generated when the basic position is assumed, can preferably be adjusted when the screw head (16) is inserted into the screw head receptacle (12).

14. Screwdriver attachment according to any one of the preceding claims, **characterized in that**, for adjusting the separation which is generated when the basic position is assumed between the screw head receptacle (12) and the holding elements (19) in the advance direction (5) of the screwing-in process, a stop (8) is provided for the screw head receptacle (12), the relative position of which in the advance direction (5) of the screwing-in process relative to the holding device (6) can be adjusted by means of threaded engagement.

## Revendications

1. Embout de vissage pour un dispositif de vissage mécanique destiné à visser des vis dans une pièce,
- avec un logement (12) de tête de vis pour recevoir la tête (16) d'une vis (3), sachant qu'un mouvement d'entraînement en rotation du dispositif de vissage mécanique peut être transmis sur la tête de vis (16) au moyen du logement (12) de tête de vis, et sachant que le logement (12) de tête de vis forme pour la tête de vis (16) un appui actif à l'encontre d'une direction d'avancement (5) du processus de vissage,
et
- avec un dispositif de retenue (6) pour immobiliser la tête de vis (16) sur le logement (12) de tête de vis dans la direction d'avancement (5) du processus de vissage,
**caractérisé en ce que**
pour libérer le dispositif de retenue (6), le logement (12) de tête de vis et le dispositif de retenue (6) peuvent être déplacés en translation l'un par rapport à l'autre, dans la direction d'avancement (5) du processus de vissage, dans une position d'application dans laquelle la tête de vis (16) en appui sur le logement (12) de tête de vis peut être appliquée sans entrave sur une pièce (24).

2. Embout de vissage selon la revendication 1, **caractérisé en ce que** le dispositif de retenue présente des éléments de retenue (19) qui sont disposés de telle sorte que la tête de vis (16) peut être immobilisée pour l'essentiel entre le logement (12) de tête de vis et les éléments de retenue (19).

3. Embout de vissage selon l'une des revendications précédentes, **caractérisé en ce que** l'embout de vissage (1) présente un appui de pièce (15), de préférence un appui de pièce (15) sous la forme d'une bague élastique.

4. Embout de vissage selon la revendication 3, **caractérisé en ce que** l'appui de pièce (15) et le logement (12) de tête de vis peuvent être déplacés en translation l'un par rapport à l'autre dans la direction d'avancement (5) du processus de vissage et **en ce que**, en raison d'un mouvement de translation l'un par rapport à l'autre de l'appui de pièce (15) et du logement (12) de tête de vis dans la direction d'avancement (5) du processus de vissage, il se produit en même temps le mouvement de translation l'un par rapport à l'autre du dispositif de retenue (6) et du logement (12) de tête de vis dans la direction d'avancement (5) du processus de vissage, avec libération du dispositif de retenue (6).

5. Embout de vissage selon la revendication 3 ou 4, **caractérisé en ce que**, lorsque le logement (12) de tête de vis et le dispositif de retenue (6) prennent l'un par rapport à l'autre la position d'application, le côté de l'appui de pièce (15) qui est associé à la pièce (24) et le côté de la tête de vis (16) en appui sur le logement (12) de tête de vis qui est opposé au logement (12) de tête de vis sont disposés sensiblement à la même hauteur dans la direction d'avancement (5) du processus de vissage.

6. Embout de vissage selon l'une des revendications 3 à 5, **caractérisé en ce que** l'appui de pièce (15) et le logement (12) de tête de vis sont rotatifs l'un par rapport à l'autre autour de l'axe de rotation (4) du mouvement d'entraînement en rotation.

7. Embout de vissage selon l'une des revendications 3 à 6, **caractérisé en ce que** le dispositif de retenue (6) et l'appui de pièce (15) sont prévus sur un manchon (7), **en ce que** le logement (12) de tête de vis est disposé dans un perçage axial (23) du manchon (7) qui s'étend dans la direction d'avancement (5) du processus de vissage, et **en ce que** le logement (12) de tête de vis et le manchon (7) sont mobiles en translation l'un par rapport à l'autre dans la direction d'avancement (5) du processus de vissage et de préférence rotatifs l'un par rapport à l'autre autour de l'axe de rotation (4) du mouvement d'entraînement en rotation.

8. Embout de vissage selon l'une des revendications précédentes, **caractérisé en ce que** le dispositif de retenue (6) présente des éléments de retenue (19), de préférence des billes de retenue, qui peuvent être déplacés radialement dans des perçages radiaux (20) d'un manchon (7) entre une position d'enclenchement et une position de libération, sachant que les éléments de retenue (19), dans la position d'enclenchement, pénètrent dans le perçage axial (23) du manchon (7), et sachant que les éléments de retenue (19), dans la position de libération, sont à fleur de la surface d'enveloppe du perçage axial (23) du manchon (7).

9. Embout de vissage selon l'une des revendications précédentes, **caractérisé en ce qu'**il est prévu des éléments de ressort (21) pour les éléments de retenue (19), notamment sous la forme d'une bague à élasticité de ressort disposée sur le pourtour extérieur d'un manchon (7), éléments qui sollicitent les éléments de retenue (19) de telle sorte que les éléments de retenue (19) prennent la position d'enclenchement sans l'action d'une force extérieure.

10. Embout de vissage selon l'une des revendications précédentes, **caractérisé en ce que**, lors du mouvement de translation du logement (12) de tête de vis et du dispositif de retenue (6) l'un par rapport à l'autre dans la position d'application, les éléments de retenue (19) du dispositif de retenue (6) peuvent être, par la tête de vis (16) en appui sur le logement (12) de tête de vis, déplacés de la position d'enclenchement dans la position de libération, et le dispositif de retenue (6) peut ainsi être libéré.

11. Embout de vissage selon l'une des revendications précédentes, **caractérisé en ce que** le logement (12) de tête de vis et le dispositif de retenue (6) peuvent être déplacés en translation l'un par rapport à l'autre, dans la direction d'avancement (5) du processus de vissage, dans une position de base dans laquelle la tête de vis (16) peut être immobilisée de préférence par enclenchement, dans la direction d'avancement (5) du processus de vissage, pour l'essentiel entre le logement (12) de tête de vis et les éléments de retenue (19) du dispositif de retenue (6).

12. Embout de vissage selon l'une des revendications précédentes, **caractérisé en ce qu'**il est prévu un élément de ressort (13), de préférence un ressort spiral, qui sollicite le logement (12) de tête de vis de telle sorte que le logement (12) de tête de vis et le dispositif de retenue (6) prennent l'un par rapport à l'autre la position de base sans l'action d'une force extérieure.

13. Embout de vissage selon l'une des revendications précédentes, **caractérisé en ce que** la distance qui s'obtient lors de la prise de la position de base entre le logement (12) de tête de vis et les éléments de retenue (19) dans la direction d'avancement (5) du processus de vissage, de préférence lorsque la tête de vis (16) est logée dans le logement (12) de tête de vis, est réglable.

14. Embout de vissage selon l'une des revendications précédentes, **caractérisé en ce que**, pour régler la distance qui s'obtient lors de la prise de la position de base entre le logement (12) de tête de vis et les éléments de retenue (19) dans la direction d'avancement (5) du processus de vissage, il est prévu une butée (8) pour le logement (12) de tête de vis, butée dont la position relative par rapport au dispositif de retenue (6) dans la direction d'avancement (5) du processus de vissage peut être réglée au moyen d'une prise filetée.
